# EUROPÄISCHE PATENTSCHRIFT

(11) **EP 3 290 606 B1**
(45) Veröffentlichungstag und Bekanntmachung des Hinweises auf die Patenterteilung: **17.02.2021**
(21) Anmeldenummer: 16186653.8
(22) Anmeldetag: 31.08.2016
(51) Int. Cl.: E06B 1/62, E04B 1/68, E06B 1/64

(54) **DICHTUNGSBAND**
SEAL TAPE
BANDE D'ÉTANCHÉITÉ

(43) Veröffentlichungstag der Anmeldung: 07.03.2018
(73) Patentinhaber: Hanno Werk GmbH & Co. KG, 30880 Laatzen (DE)
(72) Erfinder: Smirnov, Alexander, 30880 Laatzen (DE); Hohlfeld, Andreas, 31832 Springe (DE)
(74) Vertreter: Patentanwälte Thömen & Körner

(56) Entgegenhaltungen:
- EP-A2- 0 229 951
- FR-A1- 2 309 768
- US-A1- 2012 085 063

## Beschreibung

Die vorliegende Erfindung betrifft ein Fugendichtungsband.

Dichtungsbänder beispielsweise in Form von komprimierbaren Fugendichtungsbändern zum Abdichten gegen Luftzug und Schlagregen sind beispielsweise aus der DE 19641415 C2, der DE 20009674 U1 oder der WO 2012/167762 A1 bekannt und werden in der Bautechnik zum Abdichten insbesondere von Bauteilen, beispielsweise von Fenster- und Türrahmen, gegenüber einem Mauerwerk, beispielsweise einer Gebäudewandöffnung, eingesetzt.

Ein bekanntes Fugendichtungsband weist zwei Längsseiten sowie eine in der Anwendung bzw. im Einbauzustand des Fugendichtungsbandes an die eine Fugenflanke, insbesondere eines Mauerwerks, angrenzende erste Fugenflankenseite und eine in der Anwendung bzw. im Einbauzustand des Fugendichtungsbandes an die gegenüberliegende Fugenflanke, insbesondere eines Bauteils, angrenzende zweite Fugenflankenseite auf, wobei eine oder vorzugsweise mehrere Membranschichten jeweils in Längsrichtung zwischen der ersten und der zweiten Fugenflankenseite parallel bzw. nahezu parallel zu den Längsseiten zwischen zwei Schaumstoffschichten verlaufen.

Bekanntermaßen wird die zweite Fugenflankenseite eines solchen Fugendichtungsbandes üblicherweise an dem abzudichtenden Bauteil, beispielsweise einem Fenster- und Türrahmen, angeklebt. Nach dem Einbau des Bauteils, beispielsweise in eine Gebäudewandöffnung, expandiert das zuvor komprimierte Fugendichtungsband, stellt sich also elastisch zurück, so dass die erste Fugenflankenseite des Fugendichtungsbandes am Mauerwerk der Gebäudewandöffnung angrenzt bzw. anliegt und so das Bauteil am Mauerwerk der Gebäudewandöffnung abdichtet.

Bei einer vorhandenen Bauteil- oder Bewegungsfuge wird das komprimierte Fugendichtungsband zunächst in die Bauteil- oder Bewegungsfuge eingebracht, expandiert dort, stellt sich also elastisch zurück, so dass die eine Fugenflankenseite des Fugendichtungsbandes an die eine Fugenflanke der Bauteil- oder Bewegungsfuge und die andere Fugenflankenseite des Fugendichtungsbandes an die andere Fugenflanke angrenzt bzw. anliegt und so die Bauteil- oder Bewegungsfuge abdichtet. Selbstverständlich kann das Fugendichtungsband beim Einbringen in die vorhandene Bauteil- oder Bewegungsfuge auch mit einer Fugenflankenseite an eine Fugenflanke angeklebt werden.

Aus der FR 2 309 768 A1 und der EP 0 229 951 A2 sind weitere komprimierbare Fugendichtungsbänder bekannt, welche zwei Längsseiten sowie eine in der Anwendung des Fugendichtungsbandes an die eine Fugenflanke angrenzende erste Fugenflankenseite und eine in der Anwendung des Fugendichtungsbandes an die gegenüberliegende Fugenflanke angrenzende zweite Fugenflankenseite aufweist.

FR 2 309 768 A1 und EP 0 229 951 A2 offenbarten Fugendichtungsbänder mit drei offenzelligen Schaumstoffschichten, welche gleichzeitig mit der gleichen Imprägniermasse imprägniert werden.

US 2012/085063 A1 offenbart ein Klebeband, das in seiner flächigen Ausgestaltung zur flächigen Abdichtung, gegebenenfalls zum Überkleben von Fugen, benutzt wird.

Ausgehend von diesem Stand der Technik liegt der Erfindung die Aufgabe zugrunde, ein Fugendichtungsband zu verbessern.

Diese Aufgabe wird bei einem Fugendichtungsband durch die Merkmale des Anspruchs 1 gelöst. Weiterbildungen und vorteilhafte Ausgestaltungen der Erfindung können sich aus den Unteransprüchen ergeben.

Das erfindungsgemäße Fugendichtungsband umfasst wenigstens drei Schichten, wobei wenigstens eine Schicht als Drainageschicht zum Erfassen und zielgerichteten Ableiten von Wasser aus dem Fugendichtungsband ausgebildet ist.

Durch die erfindungsgemäße Drainageschicht ist es erstmals möglich, Wasser, das beispielsweise durch Schlagregen, unerwünscht in das Fugendichtungsband gelangt ist, auf einfache Weise aus demselben wieder abzuleiten. Zudem kann auch Wasser, das unerwünscht in den abzudichtenden Bereich gelangt ist, über die Drainageschicht erfasst bzw. aufgenommen und über dieselbe aus dem Fugendichtungsband und dem abzudichtenden Bereich geleitet werden. Ein feuchtes Fugendichtungsband bzw. ein entsprechend feuchter Bereich würde nachteilig zu einer Erhöhung der Wärmeleitfähigkeit und so zu einer Erniedrigung der Wärmedämmung führen. Die Drainageschicht ermöglicht ein schnelles Austrocknen der Fuge.

Erfindungsgemäß ist die Drainageschicht als innenliegende Schicht innerhalb des Fugendichtungsbandes angeordnet. Als innenliegende Schicht ist die Drainageschicht nicht unmittelbar einer wasserhaltigen Umgebung ausgesetzt und leitet tatsächlich nur das Wasser ab, das unerwünscht in das Fugendichtungsband gelangt und/oder sich im abzudichtenden Bereich sammelt.

Erfindungsgemäß ist die Drainageschicht so ausgebildet, dass das Wasser unter dem Einfluss der Schwerkraft abgeleitet wird. Das Wasser kann so auf einfachste Weise zielgerichtet abgeleitet werden. Alternativ wären Mittel erforderlich, die das Wasser auf andere Weise, beispielsweise durch Ausblasen, aus der Drainageschicht befördern.

Es kann vorteilhaft sein, wenn das Fugendichtungsband vorzugsweise in vertikaler Richtung so anwendbar ist, dass das Wasser in Schwerkraftrichtung aus einer Querseite der Drainageschicht austritt.

Es kann vorteilhaft sein, wenn das Fugendichtungsband ein Drainagemittel aufweist bzw. auf einem solchen anzuordnen ist, derart, dass das aus der Drainageschicht austretende Wasser über das Drainagemittel zielgerichtet abfließt. Das Drainagemittel dient also dazu, dass aus der Drainageschicht und damit aus dem Fugendichtungsband austretende Wasser gezielt aus dem abzudichtenden Bereich zu führen und dadurch insbesondere trocken zu halten. Ein feuchtes Fugendichtungsband bzw. eine entsprechend feuchte Fuge würde sonst nachteilig zu einer Erhöhung der Wärmeleitfähigkeit und so zu einer Erniedrigung der Wärmedämmung führen. Die Drainageschicht nebst Drainagemittel stellt ein schnelles Austrocknen der Fuge sicher.

Es kann vorteilhaft sein, wenn das Fugendichtungsband eine äußere, in der Anwendung des Fugendichtungsbandes der Witterungsseite am nächsten liegende Schicht und eine innere, in der Anwendung des Fugendichtungsbandes der Nicht-Witterungsseite am nächsten liegende Schicht aufweist, wobei die Drainageschicht vorzugsweise näher an der äußeren als an der inneren Schicht angeordnet ist. Mit Witterungsseite ist der dem Wetter ausgesetzte Außenbereich gemeint, während die Nicht-Witterungsseite den vom Wetter geschützten Innenbereich, beispielsweise eines Gebäudes, meint.

Erfindungsgemäß weist die Drainageschicht einen zumindest überwiegend offenzelligen Schaumstoff, der zumindest teilweise hydrophob ausgerüstet ist, auf. Ein solcher offenzelliger Schaumstoff eignet sich zum Erfassen von Wasser und lässt Wasser der Schwerkraft folgend durch die offenen Poren fließen. Die Verwendung eines Schaumstoffs für die Drainageschicht hat den Vorteil, dass dieser auch wärmedämmende und/oder schalldämmende Eigenschaften aufweisen kann. Als erfindungsgemäße Alternative handelt es sich bei dem Schaumstoff um einen retikulierten Schaumstoff..

Erfindungsgemäß ist der abzudichtende Bereich eine Fuge und das Dichtungsband ein komprimierbares Fugendichtungsband.

Es kann vorteilhaft sein, wenn wenigstens eine Schicht als Membranschicht ausgebildet ist. Die Verwendung von Membranschichten ist beispielsweise aus der DE 19641415 C2, der DE 20009674 U1 oder der WO 2012/167762 A1 bekannt.

Für bestimmte Anwendungsfälle kann es vorteilhaft sein, wenn wenigstens eine Membranschicht eine diffusionsdichte Schicht ist. Für bestimmte Anwendungsfälle kann es vorteilhaft sein, wenn wenigstens eine Membranschicht eine diffusionsoffene Schicht, insbesondere in Form einer Folie, ist.

Es kann aber auch vorteilhaft sein, wenn wenigstens eine Membranschicht feuchtevariabel oder feuchteadaptiv ist. Geeignete Membranschichten sind dem Fachmann beispielsweise aus der europäischen Patentanmeldung EP 2 655 775 A1 bekannt, deren Inhalt durch ausdrücklichen Verweis in den Offenbarungsgehalt der vorliegenden Anmeldung aufgenommen wird.

Die Membranschicht oder Membranschichten können wie Sperrschichten axial im Fugendichtungsband angeordnet sein, so dass diese nach dem Einbau des Fugendichtungsbandes im Wesentlichen quer zur Diffusionsrichtung des Wasserdampfes angeordnet sind.

Eine Weiterbildung der Erfindung sieht vor, dass die Zusammensetzung der Membranschicht oder Membranschichten und/oder dass die Anordnung der Membranschicht oder Membranschichten und/oder dass die Anzahl der Membranschichten derart gewählt sind, dass das Fugendichtungsband in dem Bereich, der der Witterungsseite näher oder am nächsten liegt, diffusionsoffener gegenüber Wasserdampf ist als in dem Bereich, der der Nicht-Witterungsseite näher oder am nächsten liegt.

Es kann vorteilhaft, wenn die Zusammensetzung und damit die Eigenschaft einer oder mehr als einer Schaumstoffschicht sich von wenigstens einer anderen Schaumstoffschicht, insbesondere hinsichtlich des Diffusionsverhaltens, der Wasserdichtheit, des Brandverhaltens, der Luftdichtheit und/oder der Wärmeleitfähigkeit unterscheidet.

Erfindungsgemäß weist das Fugendichtungsband zwei Längsseiten sowie eine in der Anwendung des Fugendichtungsbandes an die eine Fugenflanke angrenzende erste Fugenflankenseite und eine in der Anwendung des Fugendichtungsbandes an die gegenüberliegende Fugenflanke angrenzende zweite Fugenflankenseite aufweist.

Es kann vorteilhaft sein, wenn das Fugendichtungsband vorzugsweise in horizontaler Richtung so anwendbar ist, dass das Wasser in Schwerkraftrichtung aus einer Fugenflankenseite der Drainageschicht austritt. Wenn das Fugendichtungsband in horizontaler Richtung Anwendung findet, kann das Fugendichtungsband beispielsweise mit der Fugenflankenseite auf eine Fugenflanke eines Bauteils, beispielsweise eines Fenster- oder Türrahmens, aufgesetzt, insbesondere aufgeklebt, sein. Im Falle des Aufklebens kann es vorteilhaft sein, den an die Fugenflanke angrenzenden Bereich der Drainageschicht, nicht zu verkleben bzw. klebemittelfrei zu lassen, um so ein Wasseraustritt aus der Drainageschicht zu gewährleisten. Ein Aufkleben der Drainageschicht kann allerdings auch mittels einer Gitterklebeschicht erreicht werden, wobei die Öffnungen innerhalb des Gitters den Wasserdurchlass ermöglichen.

Es kann vorteilhaft sein, wenn eine oder mehr als eine Membranschicht in Längsrichtung zwischen der ersten und der zweiten Fugenflankenseite sowie parallel bzw. nahezu parallel zu den Längsseiten zwischen zwei Schaumstoffschichten, vorzugsweise einer Schaumstoffschicht und einer Drainageschicht, verlaufen.

Es kann vorteilhaft sein, wenn die Drainageschicht nicht oder weniger imprägniert ist als wenigstens eine andere Schaumstoff aufweisende Schicht.

Erfindungsgemäß ist der nicht die Drainageschicht, sondern der die Längsseiten bildende Schaumstoff ein homogen imprägnierter Rohschaum. Ein solch imprägnierter Schaumstoff eignet sich besonders gut für die einfache und universelle Fugenabdichtung, wobei die Imprägnierung insbesondere für eine verzögerte Rückstellung des komprimierbaren, vorzugsweise vorkomprimierten Fugendichtungsbandes sorgt. Es kann ein Vorteil sein, wenn das Imprägnat flammhemmend ausgerüstet ist. Insbesondere kann es von Vorteil sein, wenn das Imprägnat derart flammhemmend ausgerüstet ist, dass das Produkt in seinem angegebenen Anwendungsbereich wenigstens einer der gängigen Brandnormen für den Baubereich entspricht, beispielsweise DIN 4102-B1 und/oder DIN 4102-B2 und/oder DIN 4102-≥F30 und/oder EN13501 Klasse E bis B und/oder EN 13501 >R30 bzw. >EI30.

Es kann vorteilhaft sein, wenn das Drainagemittel in der Anwendung des Fugendichtungsbandes einen unteren Anschluss an das Fugendichtungsband bildet und derart ausgerichtet, insbesondere geneigt ist, dass das aus der Drainageschicht austretende Wasser nach außen, insbesondere aus einer Fuge, abfließt.

Es kann vorteilhaft sein, wenn das Drainagemittel wenigstens einen Wasserablauf, insbesondere in Form einer Vertiefung bzw. einer Ablaufrinne oder -furche aufweist.

Erfindungsgemäß ist der nicht die Drainageschicht, sondern der die Längsseiten bildende Schaumstoff ein mit Acrylaten imprägnierter Rohschaum ist.

Eine Weiterbildung der Erfindung sieht vor, dass wenigstens eine Membranschicht aus Klebstoff, vorzugsweise aus einem Acrylathaftklebstoff oder einem Gemisch aus Acrylathaftklebstoff und Polyurethanklebstoff, gebildet ist.

Es kann zweckmäßig sein, wenn wenigstens eine Membranschicht aus wenigstens einem wasserfesten modifizierten Acrylat gebildet ist, wodurch hochleistungsfähige, feuchtevariable Membranschichten bereitgestellt werden, die je nach Zusammensetzung bei hoher Luftfeuchte diffusionsdichter sind als bei niedrigerer Luftfeuchtigkeit oder umgekehrt.

Es kann von Vorteil sein, wenn wenigstens eine Membranschicht aus einer modifizierten Polyamid-Folie gebildet ist, die vorzugsweise wenigstens Schaumstoffschicht verklebt ist.

Es kann auch vorteilhaft sein, wenn wenigstens eine Membranschicht aus einer Polyamid-Dispersion, vorzugsweise in Form eines Klebstoffs, gebildet ist.

Es kann zweckmäßig sein, wenn wenigstens eine Membranschicht einen größeren Wasserdampfdiffusionswiderstand aufweist als eine Schaumstoffschicht.

Eine Weiterbildung der Erfindung sieht vor, dass wenigstens zwei Membranschichten eine voneinander unterschiedliche Zusammensetzung haben.

Eine Weiterbildung sieht vor, dass die Membranschicht oder Membranschichten zur Erfüllung verbesserter Diffusionswerte dauerelastisch sind, so dass die Membranschichten auch nach Alterung im komprimierten Zustand und anschließender Dekomprimierung bzw. Rückstellung dauerhaft elastisch bleiben und im Einbauzustand der Fugendichtungsbandes in einer Fuge jederzeit dicht an den Fugenflanken anliegen.

Es kann von Vorteil sein, wenn das Fugendichtungsband zusätzlich oder anstelle der innen liegenden Membranschichten wenigstens eine Membranschicht auf wenigstens einer Außenseite, insbesondere auf einer oder jeweils auf beiden Längsseiten aufweist. Es kann vorteilhaft sein, wenn wenigstens eine nicht innen liegende Membranschicht aus einer Dichtmasse, insbesondere aus Silikon, Acrylat oder einem MS-Polymer, aus einer Folie, insbesondere aus PE, PP, PA oder PUR, oder aus einer sonstigen Kunststoffbeschichtung besteht.

Eine Weiterbildung der Erfindung sieht vor, dass die in Längsrichtung verlaufenden, nicht die Drainageschicht bildenden Schaumstoffschichten derart unterschiedlich ausgebildet sind, dass das Fugendichtungsband in dem Bereich, der der Witterungsseite näher oder am nächsten liegt, diffusionsoffener gegenüber Wasserdampf ist als in dem Bereich, der der Nicht-Witterungsseite näher oder am nächsten liegt.

Es kann vorteilhaft sein, wenn wenigstens zwei nicht die Drainageschicht bildende Schaumstoffschichten unterschiedliche Raumgewichte aufweisen, wobei die Schaumstoffschicht, die der Witterungsseite näher liegt, ein höheres Raumgewicht aufweist, als die Schaumstoffschicht, die der Nicht-Witterungsseite näher liegt.

Es kann zweckmäßig sein, wenn die Drainageschicht und/oder wenigstens eine andere Schaumstoffschicht ein PUR-Schaumstoff, vorzugsweise ein PUR-Weichschaumstoff, ist. Dieser stellt sich nach einer Vorkomprimierung besonders gut innerhalb der Fuge zurück und sorgt für eine dauerhafte Abdichtung.

Es kann vorteilhaft sein, wenn das Fugendichtungsband eine erste, nach außen zur Witterungsseite schlagregendichte Schicht, eine zweite wärmedämmende sowie schallmindernde Drainageschicht und eine dritte, nach innen zur Nicht-Witterungsseite luftdichte Schicht aufweist. Zwischen diesen Schichten befindet sich je eine Membranschicht, welche vorteilhaft für je eine Abgrenzung der vorgenannten Schichten sorgt, wie von der RAL Gütegemeinschaft Fenster & Haustüren e. V. gefordert. Es kann eine Wärmedämmung erreicht werden, welche allen Anforderungen der Energiereinsparverordnung beim Fenstereinbau und der VOB für Tischlerarbeiten gemäß DIN 18355 erfüllt. Es kann vorteilhaft sein, wenn die Membranschichten Klebeschichten sind, wobei die der Witterungsseite am nächsten liegende Klebeschicht nach Art eines Klebegitters ausgebildet ist, welches für Wasser durchlässig ist, während die der Witterungsseite abgelegene Klebeschicht vollflächig ausgebildet ist und damit eine Sperrschicht für Wasser bildet.

Erfindungsgemäß ist das Fugendichtungsband komprimierbar, vorzugsweise vorkomprimiert.

Es kann zweckmäßig sein, wenn das Fugendichtungsband verzögernd rückstellend imprägniert ist.

Vorteilhaft kann das Fugendichtungsband in Rollenform vorkomprimiert und verzögert rückstellfähig sein.

Es kann zweckmäßig sein, wenn das Fugendichtungsband flamm- oder feuerhemmend ausgerüstet ist.

Eine Weiterbildung der Erfindung sieht vor, dass das Fugendichtungsband zur Abdichtung von Fugen zwischen zusammengefügten Bauelementen im Hausbau, insbesondere zwischen Wandöffnungen einer Außenwand und Fenster- oder Türrahmen, vorzugsweise ohne Zuhilfenahme zusätzlicher Fugenbändern oder Hinterfüllmaterialien, einsetzbar ist.

Weitere vorteilhafte Ausgestaltungen der Erfindung ergeben sich aus der Zeichnung in Zusammenhang mit deren Beschreibung, wobei nachfolgend die Erfindung anhand von Ausführungsbeispielen erläutert wird, die in der Zeichnung dargestellt sind. In dieser zeigt:
- Fig. 1: schematisch einen Schnitt durch ein erfindungsgemäßes Fugendichtungsband.

Das in Fig. 1 dargestellte Dichtungsband 10 ist ein komprimierbares Fugendichtungsband 10, welches zwei Längsseiten 32, 34 sowie eine in der Anwendung bzw. im Einbauzustand des Fugendichtungsbandes 10 an die eine Fugenflanke angrenzende erste Fugenflankenseite und eine in der Anwendung des Fugendichtungsbandes 10 an die gegenüberliegende Fugenflanke angrenzende zweite Fugenflankenseite aufweist. Die Fugenflanken befinden sich vorliegend parallel vor und hinter der Blattebene.

Das vorliegende erfindungsgemäße Fugendichtungsband 10 setzt sich aus fünf Schichten 12, 14, 16, 18 und 20 zusammen.

Bei der mittleren Schicht 12 handelt es sich um eine Drainageschicht 12 zum Erfassen und zielgerichteten Ableiten von Wasser 22 aus dem Fugendichtungsband 10. In der Figur ist schematisch der Weg des Wassers 22 mit einem Pfeil dargestellt.

Die vorliegende Drainageschicht 12 besteht aus einem offenzelligen und nicht imprägnierten Schaumstoff, der neben der wasserabführenden Eigenschaft wärme- und/oder schalldämmende Eigenschaften aufweist. Vorzugsweise weist der Schaumstoff 60 - 80 Poren pro Inch (ppi) auf.

Weiterhin weist das Fugendichtungsband 10 eine äußere, in der Anwendung des Fugendichtungsbandes 10 der Witterungsseite 28 am nächsten liegende Schicht 14 und eine innere, in der Anwendung des Fugendichtungsbandes 10 der Nicht-Witterungsseite 30 am nächsten liegende Schicht 16 auf.

Die der Witterungsseite 28 am nächsten liegende Schicht 14 besteht aus einem imprägniert Schaumstoff, der diffusionsoffen, wasserabweisend und witterungsstabil ausgebildet ist. Zudem ist die äußere Schicht 14 flammgeschützt ausgebildet und weist ein dies unterstützendes hohes Raumgewicht auf.

Die der Nicht-Witterungsseite 28 am nächsten liegende Schicht 16 besteht aus einem imprägnierten Schaumstoff, der luftdicht ausgebildet ist. Vorzugsweise ist die innere Schicht 16 diffusionsdichter als die äußere Schicht 14 ausgebildet. Es kann von Vorteil sein, wenn die innere Schicht 16 ein geringeres Raumgewicht als die äußere Schicht 14 aufweist und dadurch gegebenenfalls weniger flammgeschützt ausgebildet ist als die äußere Schicht 14.

Zwischen der äußeren Schicht 14 und der Drainageschicht 12 sowie zwischen der inneren Schicht 16 und der Drainageschicht ist noch je eine Membranschicht 18, 20 angeordnet. Die Membranschichten 18, 20 verlaufen in Längsrichtung zwischen der ersten und der zweiten Fugenflankenseite sowie parallel bzw. nahezu parallel zu den Längsseiten 32, 34 des Fugendichtungsbandes.

Die Drainageschicht 12 ist als innenliegende Schicht 12 innerhalb des Fugendichtungsbandes 10 angeordnet. Dabei ist die Drainageschicht 12 so ausgebildet ist, dass das Wasser 22 unter dem Einfluss der Schwerkraft abgeleitet wird.

Bei dem hier in vertikaler Richtung angeordneten Fugendichtungsband 10 tritt das Wasser 22 in Schwerkraftrichtung aus einer Querseite 24 der Drainageschicht 12 aus.

Das Fugendichtungsband 10 ist derart auf einem Drainagemittel 26 angeordnet, dass das aus der Drainageschicht 12 austretende Wasser 22 über das Drainagemittel 26 zielgerichtet nach außen aus der Fuge abfließt. Hierzu bildet Drainagemittel 26 in der Anwendung des Fugendichtungsbandes 10 einen unteren Anschluss an das Fugendichtungsbandes 10 und ist entsprechend geneigt ausgerichtet. Das Drainagemittel 26 weist wenigstens einen Wasserablauf, insbesondere in Form einer Vertiefung bzw. einer Ablaufrinne oder -furche auf.

Aufgrund der Drainageschicht 12 kann das in das Fugendichtungsband unerwünscht eintretende Wasser 22 oder in der Fuge vorhandenes Wasser 22 nach außen abfließen. Dadurch kann die Schlagregendichte erhöht und eine Austrocknung der Fuge besser unterstützt werden. Je luftdichter die innere Schicht 16 gegenüber der äußeren Schicht ausgebildet ist, desto stärker wird dieser Effekt sein.

### Bezugszeichenliste

### (ist Bestandteil der Beschreibung)

- 10: Fugendichtungsband
- 12: Drainageschicht
- 14: äußere Schaumstoffschicht
- 16: innere Schaumstoffschicht
- 18: Membranschicht
- 20: Membranschicht
- 22: Wasser
- 24: Querseite
- 26: Drainagemittel
- 28: Witterungsseite
- 30: Nicht-Witterungsseite
- 32: Längsseite
- 34: Längsseite

## Patentansprüche

1. Fugendichtungsband (10), das komprimierbar ist und zwei Längsseiten (32, 34) sowie eine in der Anwendung des Fugendichtungsbandes (10) an die eine Fugenflanke angrenzende erste Fugenflankenseite und eine in der Anwendung des Fugendichtungsbandes (10) an die gegenüberliegende Fugenflanke angrenzende zweite Fugenflankenseite aufweist, wobei das Fugendichtungsband (10) wenigstens drei Schichten (12, 14, 16, 18, 20) umfasst, wobei eine Schicht (14) als Schaumstoffschicht ausgebildet die eine Längsseite (32) bildet und eine andere Schicht als Schaumstoffschicht (16) ausgebildet die andere Längsseite (34) bildet, wobei wenigstens eine nicht die Längsseiten (32, 34) bildende Schicht (12) als Drainageschicht (12) aus einem zumindest überwiegend offenzelligen Schaumstoff, der zumindest teilweise hydrophob ausgerüstet ist, oder aus retikuliertem Schaumstoff zum Erfassen und zielgerichteten Ableiten von Wasser (22) aus dem Fugendichtungsband (10) ausgebildet ist, wobei die Drainageschicht (12) als innenliegende Schicht (12) innerhalb des Fugendichtungsbandes (10) und somit zwischen den die Längsseiten (32, 34) bildenden Schaumstoffschichten (14, 16) angeordnet ist, wobei die Drainageschicht (12) so ausgebildet ist, dass das Wasser (22) unter dem Einfluss der Schwerkraft abgeleitet wird, **dadurch gekennzeichnet, dass** die die Längsseiten bildenden Schaumstoffschichten (14, 16) aus einem Rohschaum ausgebildet sind, der homogen mit Acrylaten imprägniert ist, wobei die Drainageschicht (12) nicht mit Acrylaten imprägniert ist.

2. Fugendichtungsband (10) nach Anspruch 1, **dadurch gekennzeichnet, dass** das Fugendichtungsband (10) vorzugsweise in vertikaler Richtung so anwendbar ist, dass das Wasser (22) in Schwerkraftrichtung aus einer Querseite (24) der Drainageschicht (12) austritt.

3. Fugendichtungsband (10) nach wenigstens einem der vorherigen Ansprüche, **dadurch gekennzeichnet, dass** das Fugendichtungsband (10) ein Drainagemittel (26) aufweist bzw. auf einem solche anzuordnen ist, derart, dass das aus der Drainageschicht (12) austretende Wasser (22) über das Drainagemittel (26) zielgerichtet abfließt.

4. Fugendichtungsband (10) nach wenigstens einem der vorherigen Ansprüche, **dadurch gekennzeichnet, dass** das Fugendichtungsband (10) eine äußere, in der Anwendung des Fugendichtungsbandes (10) der Witterungsseite (28) am nächsten liegende Schicht (14) und eine innere, in der Anwendung des Fugendichtungsbandes (10) der Nicht-Witterungsseite (30) am nächsten liegende Schicht (16) aufweist, wobei die Drainageschicht (12) vorzugsweise näher an der äußeren (14) als an der inneren Schicht (16) angeordnet ist.

5. Fugendichtungsband (10) nach wenigstens einem der vorherigen Ansprüche, **dadurch gekennzeichnet, dass** wenigstens eine Schicht (18, 20) als Membranschicht (18, 20) ausgebildet ist.

6. Fugendichtungsband (10) nach wenigstens einem der vorherigen Ansprüche, **dadurch gekennzeichnet, dass** das Fugendichtungsband (10) vorzugsweise in horizontaler Richtung so anwendbar ist, dass das Wasser (22) in Schwerkraftrichtung aus einer Fugenflankenseite der Drainageschicht (12) austritt.

7. Fugendichtungsband (10) nach wenigstens einem der vorherigen Ansprüche, **dadurch gekennzeichnet, dass** eine oder mehr als eine Membranschicht (18, 20) in Längsrichtung zwischen der ersten und der zweiten Fugenflankenseite sowie parallel bzw. nahezu parallel zu den Längsseiten (32, 34) zwischen einer Schaumstoffschicht (14, 16) und der Drainageschicht (12) verläuft.

8. Fugendichtungsband (10) nach Anspruch 1, **dadurch gekennzeichnet, dass** die Drainageschicht (12) nicht oder weniger imprägniert ist als wenigstens eine andere Schaumstoff aufweisende Schicht (14, 16).

9. Fugendichtungsband (10) nach wenigstens einem der vorherigen Ansprüche, **dadurch gekennzeichnet, dass** das Drainagemittel (26) in der Anwendung des Fugendichtungsbandes (10) einen unteren Anschluss an das Fugendichtungsband (10) bildet und derart ausgerichtet, insbesondere geneigt ist, dass das aus der Drainageschicht (12) austretende Wasser nach außen, insbesondere aus einer Fuge, abfließt.

10. Fugendichtungsband (10) nach wenigstens einem der vorherigen Ansprüche, **dadurch gekennzeichnet, dass** das Drainagemittel (26) wenigstens einen Wasserablauf, insbesondere in Form einer Vertiefung bzw. einer Ablaufrinne oder - furche aufweist.

## Claims

1. Joint sealing tape (10) which is compressible and has two longitudinal sides (32, 34) and also a first joint flank side which adjoins the one joint flank in the application of the joint sealing tape (10) and a second joint flank side which adjoins the opposite joint flank in the application of the joint sealing tape (10), wherein the joint sealing tape (10) comprises at least three layers (12, 14, 16, 18, 20), wherein one layer (14) formed as a foam layer forms the one longitudinal side (32) and another layer formed as a foam layer (16) forms the other longitudinal side (34), wherein at least one layer (12) which does not form the longitudinal sides (32, 34) is formed as a drainage layer (12), composed of an at least predominantly open-cell foam, which is at least partially provided with a hydrophobic finish, or composed of crosslinked foam, for the collection and targeted conduction of water (22) away from the joint sealing tape (10), wherein the drainage layer (12) is arranged as an internal layer (12) within the joint sealing tape (10) and thus between the foam layers (14, 16) forming the longitudinal sides (32, 34), wherein the drainage layer (12) is configured such that the water (22) is conducted away under the influence of gravity, **characterized in that** the foam layers (14, 16) forming the longitudinal sides are formed from a raw foam which is homogeneously impregnated with acrylates, wherein the drainage layer (12) is not impregnated with acrylates.

2. Joint sealing tape (10) according to Claim 1, **characterized in that** the joint sealing tape (10) can preferably be applied in a vertical direction such that the water (22) exits in the direction of gravity from a transverse side (24) of the drainage layer (12).

3. Joint sealing tape (10) according to at least one of the preceding claims, **characterized in that** the joint sealing tape (10) has a drainage means (26) or can be arranged on such a means in such a way that the water (22) exiting from the drainage layer (12) flows away in a targeted manner via the drainage means (26).

4. Joint sealing tape (10) according to at least one of the preceding claims, **characterized in that** the joint sealing tape (10) has an outer layer (14), which lies closest to the weather side (28) in the application of the joint sealing tape (10), and an inner layer (16), which lies closest to the non-weather side (30) in the application of the joint sealing tape (10), wherein the drainage layer (12) is preferably arranged closer to the outer layer (14) than to the inner layer (16).

5. Joint sealing tape (10) according to at least one of the preceding claims, **characterized in that** at least one layer (18, 20) is formed as a membrane layer (18, 20) .

6. Joint sealing tape (10) according to at least one of the preceding claims, **characterized in that** the joint sealing tape (10) can preferably be applied in a horizontal direction such that the water (22) exits in the direction of gravity from a joint flank side of the drainage layer (12).

7. Joint sealing tape (10) according to at least one of the preceding claims, **characterized in that** one or more than one membrane layer (18, 20) runs in a longitudinal direction between the first and the second joint flank side, and also parallel or virtually parallel to the longitudinal sides (32, 34), between a foam layer (14, 16) and the drainage layer (12).

8. Joint sealing tape (10) according to Claim 1, **characterized in that** the drainage layer (12) is not impregnated or is impregnated to a lesser extent than at least one other layer (14, 16) comprising foam.

9. Joint sealing tape (10) according to at least one of the preceding claims, **characterized in that**, in the application of the joint sealing tape (10), the drainage means (26) forms a lower connection to the joint sealing tape (10) and is oriented, in particular inclined, in such a way that the water exiting from the drainage layer (12) flows away towards the outside, in particular out of a joint.

10. Joint sealing tape (10) according to at least one of the preceding claims, **characterized in that** the drainage means (26) has at least one water run-off, in particular in the form of a recess or of a run-off channel or run-off groove.

## Revendications

1. Bande d'étanchéité de joint (10), qui est compressible et comprend deux côtés longitudinaux (32, 34), ainsi qu'un premier côté de flanc de joint adjacent à un flanc de joint lors de l'application de la bande d'étanchéité de joint (10) et un deuxième côté de flanc de joint adjacent au flanc de joint opposé lors de l'application de la bande d'étanchéité de joint (10), la bande d'étanchéité de joint (10) comportant au moins trois couches (12, 14, 16, 18, 20), une couche (14) étant configurée sous la forme d'une couche de mousse qui forme un côté longitudinal (32) et une autre couche étant configurée sous la forme d'une couche de mousse (16) qui forme l'autre côté longitudinal (34), au moins une couche (12) ne formant pas les côtés longitudinaux (32, 34) étant configurée sous la forme d'une couche de drainage (12) en une mousse au moins essentiellement à cellules ouvertes, qui est au moins partiellement apprêtée de manière hydrophobe, ou en mousse réticulée pour la collecte et l'évacuation ciblée d'eau (22) à partir de la bande d'étanchéité de joint (10), la couche de drainage (12) étant agencée en tant que couche interne (12) à l'intérieur de la bande d'étanchéité de joint (10) et par conséquent entre les couches de mousse (14, 16) formant les côtés longitudinaux (32, 34), la couche de drainage (12) étant configurée de telle sorte que l'eau (22) est évacuée sous l'effet de la force de pesanteur, **caractérisée en ce que** les couches de mousse (14, 16) formant les côtés longitudinaux sont configurées en une mousse brute, qui est imprégnée de manière homogène avec des acrylates, la couche de drainage (12) n'étant pas imprégnée avec des acrylates.

2. Bande d'étanchéité de joint (10) selon la revendication 1, **caractérisée en ce que** la bande d'étanchéité de joint (10) est de préférence apte à être appliquée dans la direction verticale, de telle sorte que l'eau (22) sorte dans la direction de la force de pesanteur à partir d'un côté transversal (24) de la couche de drainage (12).

3. Bande d'étanchéité de joint (10) selon au moins l'une quelconque des revendications précédentes, **caractérisée en ce que** la bande d'étanchéité de joint (10) comprend un moyen de drainage (26) ou est destinée à être agencée sur un tel moyen de drainage, de telle sorte que l'eau (22) sortant de la couche de drainage (12) s'écoule de manière ciblée par l'intermédiaire du moyen de drainage (26).

4. Bande d'étanchéité de joint (10) selon au moins l'une quelconque des revendications précédentes, **caractérisée en ce que** la bande d'étanchéité de joint (10) comprend une couche extérieure (14) située au plus près du côté exposé aux intempéries (28) lors de l'application de la bande d'étanchéité de joint (10) et une couche intérieure (16) située au plus près du côté non exposé aux intempéries (30) lors de l'application de la bande d'étanchéité de joint (10), la couche de drainage (12) étant de préférence agencée plus près de la couche extérieure (14) que de la couche intérieure (16) .

5. Bande d'étanchéité de joint (10) selon au moins l'une quelconque des revendications précédentes, **caractérisée en ce qu'**au moins une couche (18, 20) est configurée sous la forme d'une couche membranaire (18, 20) .

6. Bande d'étanchéité de joint (10) selon au moins l'une quelconque des revendications précédentes, **caractérisée en ce que** la bande d'étanchéité de joint (10) est de préférence apte à être appliquée dans la direction horizontale, de telle sorte que l'eau (22) sorte dans la direction de la force de pesanteur à partir d'un côté de flanc de joint de la couche de drainage (12) .

7. Bande d'étanchéité de joint (10) selon au moins l'une quelconque des revendications précédentes, **caractérisée en ce qu'**une ou plus d'une couche membranaire (18, 20) s'étendent dans la direction longitudinale entre le premier et le deuxième côté de flanc de joint, ainsi que parallèlement ou presque parallèlement aux côtés longitudinaux (32, 34) entre une couche de mousse (14, 16) et la couche de drainage (12).

8. Bande d'étanchéité de joint (10) selon la revendication 1, **caractérisée en ce que** la couche de drainage (12) n'est pas imprégnée ou est moins imprégnée qu'au moins une autre couche comprenant de la mousse (14, 16) .

9. Bande d'étanchéité de joint (10) selon au moins l'une quelconque des revendications précédentes, **caractérisée en ce que** le moyen de drainage (26) forme lors de l'application de la bande d'étanchéité de joint (10) un raccord inférieur sur la bande d'étanchéité de joint (10) et est orienté, notamment incliné, de telle sorte que l'eau sortant de la couche de drainage (12) s'écoule vers l'extérieur, notamment à partir d'un joint.

10. Bande d'étanchéité de joint (10) selon au moins l'une quelconque des revendications précédentes, **caractérisée en ce que** le moyen de drainage (26) comprend au moins une évacuation d'eau, notamment sous la forme d'un creux ou d'une rigole ou d'un sillon d'évacuation.
